# EUROPÄISCHE PATENTSCHRIFT

(11) **EP 0 396 127 B1**
(45) Veröffentlichungstag und Bekanntmachung des Hinweises auf die Patenterteilung: **08.09.1993**
(21) Anmeldenummer: 90108342.8
(22) Anmeldetag: 03.05.1990
(51) Int. Cl.: F02M 59/46

(54) **Kraftstoffeinspritzvorrichtung**
Fuel injection apparatus
Appareil d'injection de combustible

(30) Priorität: 03.05.1989 DE 3914582
(43) Veröffentlichungstag der Anmeldung: 07.11.1990
(73) Patentinhaber: Klöckner-Humboldt-Deutz Aktiengesellschaft, 51149 Köln (DE)
(72) Erfinder: Finsterwalder, Gerhard, Dipl.-Ing., D-5060 Bergisch Gladbach (DE); Rizk, Reda, D-5000 Köln 90 (DE); Michels, Hans-Gottfried, D-5042 Erftstadt (DE)

(56) Entgegenhaltungen:
- EP-A- 0 195 175
- DE-C- 901 120
- US-A- 3 312 173
- US-A- 3 692 438

## Beschreibung

Die Erfindung betrifft ein Kraftstoffeinspritzvorrichtung für Dieselbrennkraftmaschine, insbesondere nach dem Oberbegriff der Ansprüche 1 und 4.

In der DE-PS 90 11 20 ist eine gattungsgemäße Kraftstoffeinspritzvorrichtung beschrieben, die ein Saugventil in einem Pumpenplunger mit einer das Saugventil belastenden Druckfeder aufweist, die im Hochdruckraum der Kraftstoffeinspritzvorrichtung angeordnet ist.

Eine Kraftstoffeinspritzvorrichtung mit Saugventil bietet den Vorteil, daß der Hochdruckraum während des Saughubes des Pumpenplungers immer mit dem Kraftstoffdruck des Saugraumes in Verbindung steht, wodurch sich im Hochdruckraum keine Hohlräume bilden können.

Die Anordnung der Druckfeder im Hochdruckraum bietet den Vorteil, daß das Saugventil klein baut und deshalb auch in Pumpenplungern mit relativ kleinem Durchmesser untergebracht werden kann.

Nachteilig ist allerdings ein durch die Druckfeder bedingtes, großes schädliches Volumen im Hochdruckraum, daß sich ungünstig auf die erreichbaren Spitzendrücke bei der Kraftstoffeinspritzung auswirkt. Dieser Nachteil kann zwar durch eine Anordnung der Feder im Pumpenplunger selbst vermieden werden, jedoch ist diese Lösung für Pumpenplunger mit kleinem Durchmesser ungeeignet.

Der Erfindung liegt die Aufgabe zugrunde, eine Kraftstoffeinspritzvorrichtung mit einem Saugventil zu schaffen, die ein kleines schädliches Volumen im Hochdruckraum aufweist und die Verwendung auch kleiner Pumpenplunger möglich macht.

Die Aufgabe wird gelöst durch die kennzeichnenden Merkmale der Ansprüche 1 und 4. Durch beide Ausführungsformen wird erfindungsgemäß eine Kraftstoffeinspritzvorrichtung ermöglicht, die einen minimalen schädlichen Raum im Hochdruckbereich der Kraftstoffeinspritzvorrichtung bewirkt und sich auch für kleine Pumpenplunger eignet.

Durch eine vorteilhafte Ausbildung der Erfindung nach Anspruch 1 wird erreicht, daß die Windungen der kegelförmigen Druckfeder bei der Aufwärtsbewegung des Pumpenplungers ineinander geschoben werden und damit der schädliche Raum der kegelförmigen Druckfeder im zusammengedrückten Zustand minimiert ist. Dabei kann es von Vorteil sein, die kegelförmige Druckfeder mit nur einer Windung auszuführen. Es sind aber auch Fälle denkbar, bei denen mehrere Federwindungen vorteilhaft sind. Dabei können die Federwindungen gleiche oder ungleich Steigungen aufweisen. Durch diese Anordnung wird bewirkt, daß die kegelförmige Druckfeder beim Aufwärtsgang des Pumpenplungers zu einer Scheibe mit dessen Durchmesser zusammengedrückt wird. Dadurch beansprucht die kegelförmige Druckfeder praktisch keinerlei zusätzliches, schädliches Volumen.

Die kegelförmige Druckfeder wird normalerweise aus einer Federstahlscheibe gestanzt. Es kann aber auch vorteilhaft sein, sie aus Kunstoff herzustellen.

Durch die erfindungsgemäße Ausgestaltung des Ventilkegels wird ein glatter Pumpenplungerboden erzielt, der eine wichtige Voraussetzung zur Minmierung des schädlichen Volumens im Hochdruckbereich darstellt.

Durch eine vorteilhafte Ausbildung der Erfindung wird ein selbstzentrierendes Saugventil ohne besondere Führungselemente verwirklicht. In besonderen Fällen kann es jedoch von Vorteil sein, unterhalb des Ventilsitzes eine zylindrische Führung für den Ventilkegel vorzusehen, wobei entweder in der zylindrischen Führung eine Längs- und Querbohrung oder an derem Umfang Rillen für die Weiterleitung des Kraftstoffes vorgesehen sind.

Durch die Ausbildung der Erfindung gemäß Anspruch 4 wird erreicht, daß das Saugventil im Pumpenplunger ohne Feder nur durch Ausnutzen der Massenträgheit des Saugventilkörpers und des Druckgefälles zwischen Hochdruckraum und Saugraum der Kraftstoffeinspritzvorrichtung geöffnet und geschlossen wird. Dabei wird die Hubbewegung des Saugventilkörpers durch ein Hubbegrenzungsmittel begrenzt.

Eine vorteilhafte Weiterbildung bewirkt ein geringes schädliches Volumen durch die erfindungsgemäße Anordnung des Rundstiftes und des Ventilkegelbodens. In dieser Ausführung ist das Hubbegrenzungsmittel besonders einfach zu montieren, da der verwendete Rundstift keine Berührung mit der Lauffläche der Plungerbuchse hat.

Eine weitere erfindungsgemäße Ausbildung bietet den Vorteil eines besonders geringen schädlichen Volumens, da der als Hubbegrenzung verwendete Stift mit quadratischem Querschnitt bündig in dem Ventilboden angeordnet ist und dadurch eine besonders geringe Tiefe der Rechtecknut im Ventilkegelboden ermöglicht.

Beide Ausführungsformen der Hubbegrenzungsmittel bieten den Vorteil, daß sie keine Abdichtung zum Hochdruckraum benötigen, da sie sich in diesem befinden.

Es sind noch weitere Hubbegrenzungsmittel denkbar, z. B. ein Anschlagring oberhalb des Ventilkegelbodens oder unterhalb des Ventilkegels. Alls Lösungen mit Hubbegrenzungsmitteln benötigen keine Druckfeder.

Es ist sogar denkbar, auf ein Hubbegrenzungsmittel im Pumpenplunger ganz zu verzichten und den Abschluß des Hochdruckraumes als Hubbegrenzungsmittel zu benutzen. In diesem Fall muß eine genügend lange Führung des Saugventilkörpers im Pumpenplunger vorgesehen werden, damit diese auch bei dessen größtmöglichen Hub sichergestellt ist. Gegebenenfalls kann auch ein nichtrücklaufsicherer Nocken zweckmäßig sein.

Eine vorteilhafte Weiterbildung der Erfindung bewirkt eine sichere Strömungsverbindung des Hochdruckraumes mit dem Saugraum der Kraftstoffeinspritzvorrichtung in der Zeit, in der die Zulaufbohrung noch vom Pumpenplunger verschlossen ist. Außerdem dient der Ringraum als Leckölrückführung, wodurch eine Schmierölverdünnung durch Kraftstoff verhindert wird.

Durch eine erfindungsgemäße Ausbildung des Saugventilkörpers wird eine exakte Führung und dadurch ein sicheres Abdichten des Saugventils erreicht, was für die Funktionssicherheit der Kraftstoffeinspritzvorrichtung von entscheidender Bedeutung ist.

Durch eine vorteilhafte Weiterbildung der Erfindung wird das schädliche Volumen im Hochdruckbereich der Kraftstoffeinspritzvorrichtung nochmals entscheidend verringert. Voraussetzung für das Fortlassen des Druckventils ist das erfindungsgemäße Saugventil, durch das im Hockdruckraum während des Abwärtsganges des Pumpenplungers immer ein Überdruck in Höhe des Saugraumdruckes sichergestellt ist. Dadurch wird trotz fehlenden Druck- bzw. Entlastungsventils ein Entlasten der Einspritzleitung auf den Saugraumdruck erreicht und ein Leersaugen der Einspritzleitung und Hohlraumbildung verhindert.

Die erfindunsgemäße Anordnung führt zu einer besonders einfachen Konstruktion mit geringem Fertigungs - und Wartungsaufwand, die sich auch für kleine Pumpenplunger eignet. Außerdem bedingt das kleine schädliche Volumen eine hohe hydraulische Steifigkeit, die hohe Einspritzdrücke ermöglicht, wie sie moderne Dieselmotoren aus Verbrennungs- und Emissionsgründen benötigen.

Weitere Merkmale der Erfindung ergeben sich aus der folgenden Beschreibung und der Zeichnung, in der Ausführungsbeispiele der Erfindung schematisch dargestellt sind:

Es zeigen:
- Fig.1:: einen Querschnitt durch die erfindungsgemäße Kraftstoffeinspritzvorrichtung mit einem Saugventil 6 im Pumpenplunger 1 und einer kegelförmigen Druckfeder 7 im Hochdruckraum 5.
- Fig.2:: Einen Schnitt durch einen Pumpenplunger 1a mit einem Saugventil 6a, einem Saugventilkörper 10a und einem Stift 28 mit runden Querschnitt.
- Fig.2a:: Eine Ansicht des Saugventilkörpers 10a mit einer Nut 30 und dem Stift 28 in derselben.
- Fig.2b:: Einen Schnitt durch einen Führungsteil 33 der Saugventilkörper 10a, 10b.
- Fig.3:: Eine Schnitt durch einen Pumpenplunger 1b mit einem Saugventil 6b, einem Saugventilkörper 10b und einem Stift 28a mit quadratischem Querschnitt.
- Fig.3a:: Eine Ansicht des Saugventilkörpers 10b mit einer Rechtecknut 32 und dem Stift 28a in derselben.

Die Kraftstoffeinspritzvorrichtung besteht gemäß Fig.1 unter anderem aus einer Plungerbuchse 2, in der ein Pumpenplunger 1 dichtend geführt ist. Die Plungerbuchse 2 ist am hochdruckseitigen Ende durch einen Plungerbuchsenabschluß 4 abgeschlossen, von dem aus eine Hochdruckleitung 18 zum Druckanschluß 19 führt. Im Bereich des unteren Totpunktes des Pumpenplungers 1 befindet sich in der Plungerbuchse 2 die Zulaufbohrung 16, von der eine in der Plungerbuchse 2 befindliche, schräg in Richtung Pumpenplunger 1 verlaufende Verbindungsleitung 15 abzweigt.

Die Zulaufbohrung 16 mündet in einen Saugraum 21, der von einer nicht dargestellten Niederdruckpumpe über ein Druckventil 23 mit Kraftstoff versorgt wird und durch ein Druckhalteventil 22 auf einem bestimmten Vordruck gehalten wird. Das Druckventil 23 und das Druckhalteventil 22 sind besonders dichtschließend ausgeführt, um ein Leerlaufen der Kraftstoffeinspritzvorrichtung während des Stillstandes der Brennkraftmaschine und die daraus folgenden Startschwierigkeiten zu vermeiden.

Der Pumpenplunger 1 weist einen Pumpenplungerboden 3 auf, in den der konische Ventilsitz 25 eines Saugventilkörpers 10 eingearbeitet ist. Der Saugventilkörper 10 besitzt einen Ventilkegelboden 11, der bei geschlossenem Saugventil 6 zusammen mit dem Pumpenplungerboden 3 eine glatte Fläche bildet.

Vom Ventilsitz 25 des Saugventils 6 geht eine Plungerbohrung 12 aus, von deren Ende eine Querbohrung 13 abzweigt. Die Querbohrung 13 mündet in einem am Umfang des Pumpenplungers 1 angeordneten Ringraum 14, der mit der Verbindungsleitung 15 zumindest in dem Hubbereich des Pumpenplungers 1 in Strömungsverbindung steht, in dem die Hochdruckförderung stattfindet.

Zwischen dem Ringraum 14 und dem Pumpenplungerboden 3 befindet sich eine mit diesem in Strömungsverbindung stehende schräge Steuernut 17, die durch Verdrehen des Pumpenplungers 1 im Zusammenwirken mit der Zulaufbohrung 16 in bekannter Weise zur Steuerung der Einspritzmenge dient.

Der Pumpenplunger 1 und die Plungerbuchse 2 begrenzen einen Hochdruckraum 5. Im Hochdruckraum 5 ist eine kegelförmige Druckfeder 7 mit rechteckigem oder quadratischen Federdrahtquerschnitt angeordnet. Die erste Windung der kegelförmigen Druckfeder 7, die deren stumpfes Ende darstellt und die in etwa den Innendurchmesser der Plungerbuchse 2 aufweist, liegt auf dem Plungerbuchsenabschluß 4 auf. Die letzte Windung der kegelförmigen Druckfeder 7, die deren spitzes Ende darstellt, drückt auf den Ventilkegelboden 11.

Der Hochdruckraum 5 steht mit einem Einspritzventil 9 über die Hochdruckleitung 18, den Druckanschluß 19 und die Einspritzleitung 8 mit einem Saugraum 21 über die Zulaufbohrung 16 bzw. die Verbindungsleitung 15 in zeitweiser Strömungsverbindung, nämlich nur dann, wenn keine Hochdruckförderung stattfindet.

Die Kraftstoffeinspritzvorrichtung funktioniert folgendermaßen:

Beim Beginn des Aufwärtsganges des Pumpenplungers 1 ist das Saugventil 6 geschlossen. Nach Abschluß der Saugbohrung 16 durch den Pumpenplunger 1 beginnt die Hochdruckförderung. Der Kraftstoff wird aus dem Hochdruckraum 5 verdrängt und gelangt zwischen den Windungen der kegelförmigen Druckfeder 7 hindurch über die Hochdruckleitung 18, die Einspritzleitung 8, und das Einspritzventil 9 in den nicht abgebildeten Brennraum.

Während der Aufwärtsbewegung des Pumpenplungers 1 wird die kegelförmige Druckfeder 7 so zusammengedrückt, daß sie im oberen Totpunkt des Pumpenplungers 1 eine Scheibe bildet. Die Federwindungen sind so gestaltet, daß zwischen Ihnen im zusammengedrückten Zustand sich nur ein minimaler Abstand und damit ein nur minimaler schädlicher Raum befindet.

Die Hochdruckförderung dauert so lange, bis die obere Kante der Schrägsteuernut 17 die Zulaufbohrung 16 überläuft. Durch die damit über die Steuernut 17 hergestellte Strömungsverbindung zwischen Hochdruckraum 5 und Saugraum 21 wird der Hochdruckbereich der Kraftstoffeinspritzvorrichtung in den Saugraum 21 entlastet. Der Kraftstoff, der nach Beendigung der Einspritzung bis zum Erreichen des oberen Totpunktes des Pumpenplungers 1 noch gefördert wird, gelangt auf demselben Wege zurück in den Saugraum 21.

Beim Abwärtsgang des Pumpenplungers 1 saugt dieser zunächst über die Steuernut 17 und die Zulaufbohrung 16 Kraftstoff aus dem Saugraum 21.

Nach erneutem Abschluß der Zulaufbohrung 16 durch die obere Steuerkante der Steuernut 17 öffnet das Saugventil 6 aufgrund des Überdrucks im Saugraum 21 und versorgt den Hochdruckraum 5 über die Verbindungsleitung 15, den Ringraum 14, die Querbohrung 13 und die Plungerbohrung 12 mit Kraftstoff.

Nach Freigabe der Zulaufbohrung 16 durch die obere Steuerkante des Pumpenplungerbodens 3 steht der Hochdruckraum 5 wieder in direkter Verbindung mit dem Saugraum 21, so daß aufgrund des fehlenden Differenzdruckes am Saugventil 6 dieses schließt. Das Saugventil 6 ist demnach nur solange geöffnet, wie beim Abwärtsgang des Pumpenplungers 1 die Zulaufbohrung 16 verschlossen ist.

Vor Beginn der Hochdruckförderung ist das Saugventil 6 geschlossen. Diese beginnt durch Abschluß der Zulaufbohrung 16. Damit ist ein exakter und konstant bleibender Beginn der Einspritzung gegeben.

Da das Saugventil 6 nur mit geringem Differenzdruck geöffnet und geschlossen wird, ist es keiner nennenswerten Beanspruchung und damit keinem Verschleiß ausgesetzt.

Ein wichtiger Vorteil des Saugventils 6 ist die Tatsache, daß während der Abwärtsbewegung des Pumpenplungers 1 kein Unterdruck im Hochdruckraum 5 auftritt. Deshalb kann auf ein Druck- bzw. Entlastungsventil im Hochdruckbereich der Kraftstoffeinspritzvorrichtung verzichtet werden, ohne daß die Einspritzleitung 8 leergesaugt wird und Hohlraumbildung entsteht. Im Hochdruckbereich der Kraftstoffeinspritzpumpe herrscht während der Abwärtsbewegung des Pumpenplungers 1 immer der Saugraumvordruck, auf den der Hochdruckbereich entlastet wird.

Durch den Fortfall eines Druckventils im Hochdruckbereich der Kraftstoffeinspritzpumpe wird in Verbindung mit dem erfindungsgemäßen Saugventil 6 ein minimales, schädliches Volumen erzielt und damit ein hoher Einspritzdruck ermöglicht, wie er bei modernen Dieselmotoren erwünscht ist.

Ein weiterer wichtiger Vorteil der erfindungsgemäßen Lösung ist die Einfachheit der Konstruktion. Dies ist gekennzeichnet durch einen einfachen Saugventilkörper 10, der auch in kleinen Pumpenplungern 1 unterzubringen ist, einer konventionellen Pumpenplungerausführung, bei der der Ringraum 14 zusammen mit der Verbindungsleitung 15 zugleich die Funktion der Leckölrückführung übernimmt und schließlich durch Wegfall des Druckventils und dessen Verschraubung, die durch einen integrierten Druckanschluß 19 ersetzt sind. Durch all diese Maßnahmen vereinfacht und verbilligt sich die erfindungsgemäße Kraftstoffeinspritzvorrichtung in Fertigung und Wartung gegenüber einer handelsüblichen Ausführung.

Eine weitere Möglichkeit zur Verwirklichung eines platzsparenden, wenig schädliches Volumen verursachenden Saugventils im Pumpenplunger ist in Fig.2 und Fig.3 dargestellt. Bei diesen Lösungen ist ein Saugventil 6a, 6b mit einem Ventilkörper 10a, 10b vorgesehen, dessen Hubbewegung nicht von einer Feder beherrscht, sondern von einem Stift 28, 28a begrenzt wird.

Der Stift 28 mit rundem Querschnitt ist in einer Stiftbohrung 29 mit leichtem Preßsitz angeordnet. Die Stiftbohrung 29 befindet sich kurz unterhalb des Pumpenplungerbodens 3a. Sie schneidet die Achse des Pumpenplungers 1a.

Der Stift 28a mit quadratischem Querschnitt ist in einer Stiftnut 31 mit gleichem Querschnitt im Bereich des Pumpenplungerbodens 3b befestigt. Die Befestigung erfolgt durch Schweißen vorzugsweise durch Laserstrahlschweißen.

Der Stift 28 mit dem runden Querschnitt steht mit einer Nut 30 eines Ventilkegels 27a des Saugventilkörpers 10a in Wirkverbindung, entsprechend steht der Stift 28a mit dem quadratischen Querschnitt mit einer Rechtecknut 32 eines Ventilkegels 27b des Saugventilkörpers 10b in Wirkverbindung.

Die Saugventilkörper 10a, 10b weisen ein Führungsteil 33 auf mit den in Figur 2b dargestellten axialen Rillen für den Kraftstoffdurchfluß.

Das Führungsteil 33 ist in der Plungerbohrung 12 geführt. Es dient einer exakten Führung des Saugventilköpers 10a, 10b und damit zur sicheren Abdichtung der Saugventile 6a, 6b.

Die Öffnungs- und Schließbewegung der Saugventilkörper 10a, 10b wird durch deren Massenträgheit in Verbindung mit der Hubbewegung der Pumpenplunger 1a, 1b ausgelöst und durch die Druckdifferenz zwischen dem Hochdruckraum 5 und dem Saugraum 21 zeitweilig unerstützt. Nach Abschluß der Einspritzung verringert der Pumpenplunger 1a, 1b seine Geschwindigkeit auf 0, während sich die Saugventilkörper 10a, 10b mit der hohen Plungergeschwindigkeit weiterbewegen und auf diese Weise die Saugventile 6a, 6b öffnen. Diese bleiben, unterstützt durch die Druckdifferenz zwischen dem Hochdruckraum 5 und dem Saugraum 21 während des Abwärtschubes des Pumpenplungers 1a, 1b offen. Das gilt auch und gerade für den Abschnitt des Pumpenplungerhubes, bei dem die Zulaufbohrung 16 vom Pumpenplunger 1a, 1b verdeckt ist. Dadurch wird auch bei den Lösungen nach Fig.2 und 3 eine Unterdruckbildung im Hochdruckraum 5 und damit ein Absaugen von Kraftstoff aus der Einspritzleitung 8 sicher vermieden. Im Hochdruckraum 5 herscht immer ein Mindestdruck in Höhe des Saugraumdruckes.

Am unteren Ende des Ansaughubes des Pumpenplungers 1a, 1b vermindert sich dessen Plungergeschwindigkeit wieder auf 0, so daß die Saugventilkörper 10a, 10b sich wieder in Richtung Ventilsitz bewegen und die Saugventile 6a, 6b schließen. Der Förderbeginn des nächsten Förderhubs wird auch hier exakt und reproduzierbar durch Abschluß der Zulaufbohrung 16 vom Pumpenplunger 1a, 1b bestimmt.

## Patentansprüche

1. Kraftstoffeinspritzvorrichtung, vorzugsweise für Dieselbrennkraftmaschinen, mit einer Welle, die mindestens einen Pumpenplunger (1) antreibt, der einen Pumpenplungerboden (3) aufweist und in einer Plungerbuchse (2) dichtend geführt ist und zusammen mit dieser sowie mit einem Plungerbuchsenabschluß (4) einen Hochdruckraum (5) begrenzt, der über eine Einspritzleitung (8) in Strömungsverbindung mit einem Einspritzventil (9) steht, wobei im Pumpenplunger (1) im Bereich des Pumpenplungerbodens (3) ein Saugventil (6) mit einem Saugventilkörper (10) angeordnet ist, und der Saugventilkörper (10) einen Ventilkegel (27) mit einem Ventilkegelboden (11) aufweist, der von einer im Hochdruckraum (5) angeordneten Saugventildruckfeder belastet ist, wobei der Saugventilkörper (10) in den Hochdruckraum (5) hinein bewegbar ist, und diesen dadurch mit einem Saugraum (21) verbindet,
*dadurch gekennzeichnet*, daß der mindestens eine Pumpenplunger (1) von einem Nocken einer Nockenwelle im Sinne des Einspritzdruckaufbaus entgegen der Kraft einer Druckfeder angetrieben wird, und daß die Saugventildruckfeder als eine kegelförmige Druckfeder (7) mit Federwindungen (26) sowie einem spitzen Ende (7a) und einem stumpfen Ende (7b) ausgebildet ist, wobei das spitze Ende (7a) in Wirkverbindung mit dem Ventilkegelboden (11), das stumpfe Ende (7b) in Wirkverbindung mit dem Plungerbuchsenabschluß (4) steht, und wobei die Windungen der Druckfeder (7) so ausgebildet sind, daß sie beim Pumphub des Pumpenplungers ineinander geschoben werden.

2. Kraftstoffeinspritzvorrichtung nach Anspruch 1,
*dadurch gekennzeichnet*, daß die kegelförmige Druckfeder (7), die einen Federdraht mit vorzugsweise rechteckigem Querschnitt aufweist, in der oberen Totpunktlage des Pumpenplungers (1) eine in etwa ebene Scheibe bildet, die einen minimalen Abstand zum Pumpenplungerboden (3) und zum Pumpenplungerbuchsenabschluß (4) aufweist, wobei der Außendurchmesser des stumpfen Endes (7b) der kegelförmigen Druckfeder (7) annähernd dem Durchmesser des Plungers (1) entspricht und deren einzelne Federwindungen (26) in zusammengedrücktem Zustand mit minimalem gegegenseiten Abstand angeordnet sind.

3. Kraftstoffeinspritzvorrichtung nach einem der vorangegangenen Ansprüche,
*dadurch gekennzeichnet*, daß der Ventilkegelboden (11) mit dem Pumpenplungerboden (3) bei geschlossenem Saugventil (6) eine in etwa durchgehende, glatte Fläche bildet.

4. Kraftstoffeinspritzvorrichtung, vorzugsweise für Dieselbrennkraftmaschinen, mit einer Welle, die mindestens einen Pumpenplunger (1a, 1b) antreibt, der einen Pumpenplungerboden (3a, 3b) aufweist und in einer Plungerbuchse (2) dichtend geführt ist und zusammen mit dieser sowie mit einem Plungerbuchsenabschluß (4) einen Hochdruckraum (5) begrenzt, der über eine Einspritzleitung (8) in Strömungsverbindung mit einem Einspritzventil (9) steht, wobei im Pumpenplunger (1a, 1b) im Bereich des Pumpenplungerbodens (3a, 3b) ein Saugventil (6a, 6b) mit einem Saugventilkörper (10a, 10b) angeordnet ist, und der Saugventilkörper (10a, 10b) einen Ventilkegel (27a, 27b) mit einem Ventilkegelboden (11a, 11b) aufweist, wobei der Saugventilkörper (10a, 10b) in den Hochdruckraum (5) hinein bewegbar ist, und dadurch den Hochdruckraum (5) mit einem Saugraum (21 ) verbindet, wobei der Weg des Saugventilkörpers (10a, 10b) durch ein Hubbegrenzungsmittel begrenzt ist,
*dadurch gekennzeichnet*, daß der mindestens eine Pumpenplunger (1a, 1b) von einer Nockenwelle über einen Rollenstößel entgegen der Kraft einer Druckfeder angetrieben wird und daß das Hubbegrenzungsmittel für den Saugventilkörper (10a, 10b) im Bereich des Ventilkegelbodens (11a, 11b) vorgesehen ist, und daß das Saugventil (6a, 6b) ohne Einwirkung einer Feder nur durch Ausnutzen der Massenträgheit des Saugventilkörpers (10a, 10b) und des Druckgefälles zwischen Hochdruckraum (5) und Saugraum (21) geöffnet und geschlossen wird.

5. Kraftstoffeinspritzvorrichtung nach Anspruch 4,
*dadurch gekennzeichnet*, daß als Hubbegrenzungsmittel ein Stift (28) mit rundem Querschnitt vorgesehen ist, der mit festigkeitsbedingtem Minimalabstand vom Pumpenplungerboden (3a) in einer Stiftbohrung (29) des Pumpenplungers (1a) spielfrei, sowie mit Spiel in einer Nut (30) des Ventilkegelbodens (11a) angeordnet ist, wobei der Ventilkegelboden (11a) bei geschlossenem Saugventil (6a) in etwa in der Ebene des Pumpenplungerbodens (3a) liegt.

6. Kraftstoffeinspritzvorrichtung nach Anspruch 5,
*dadurch gekennzeichnet*, daß die Stiftborung (29), ausgehend von einer am Umfang des Pumpenplungers (1a) angeordneten Steuernut ( 17) die Achse des Pumpenplungers (1a) rechtwinklig kreuzt und als Sackbohrung innerhalb der Kontur des Pumpenplungers (1a) endet.

7. Kraftstoffeinspritzvorrichtung nach Anspruch 4,
*dadurch gekennzeichnet*, daß als Hubbegrenzungsmittel ein Stift (28a) mit vorzugsweise quadratischem Querschnitt vorgesehen ist, der in einer Stiftnut (31 ) gleichen Querschnitts, die in den Pumpenplungerboden (3b) eingearbeitet ist, spielfrei und vorzugsweise durch Schweißen befestigt ist und der mit Spiel in Wirkverbindung mit einer Rechtecknut (32) des Ventilkegelbodens (11b) steht, wobei der Ventilkegelboden (11b), der Pumpenplungerboden (3b) und die Oberseite des Stifts (28a) bei geschlossenem Saugventil (6b) in etwa in einer Ebene liegen.

## Claims

1. A fuel injection apparatus, preferably for diesel engines, comprising a shaft driving at least one pump plunger (1) having a head (3) and guided in sealing-tight manner in a sleeve (2) and co-operating with the sleeve and with a sleeve closure (4) to bound a high-pressure chamber (5) connected for flow purposes via an injection line (8) to an injection valve (9), a suction valve (6) having a body (10) being disposed in the pump plunger (1) near the plunger head (3) and the valve body (10) comprising a cone (27) having a head (11) which is biased by a pressure spring disposed in the high-pressure chamber (5), the valve body (10) being movable into the high-pressure chamber (5) so as to connect it to a suction chamber (21), characterised in that at least one pump plunger (1) is driven by a cam on a camshaft against the action of a compression spring and so as to build up the injection pressure, and the pressure spring is a conical pressure spring (7) having turns (26) and a thin end (7a) and a thick end (7b), the thin end (7a) being in operative connection with the valve cone head (11) whereas the thick end (7b) is in operative connection with the plunger sleeve closure (4), and the turns of the compression spring (7) are constructed so that they are pushed into one another when the pump plunger rises.

2. A fuel injection apparatus according to claim 1, characterised in that, in the upper dead centre position of the pump plunger (1), the conical pressure spring (7), which is made of wire having a preferably rectangular cross-section, is in the form of a substantially flat disc at a minimum distance from the pump plunger head (3) and the sleeve closure (4), the outer diameter of the thick end (7b) of the conical pressure spring (7) being approximately equal to the diameter of the plunger (1), and the individual turns (26) having the minimum spacing between one another when the spring is compressed.

3. A fuel injection apparatus according to one of the preceding claims, characterised in that, when the suction valve (6) is closed, the cone head (11) and the plunger head (3) form a substantially continuous smooth surface.

4. A fuel injection apparatus, preferably for diesel engines, comprising a shaft driving at least one pump plunger (1a, 1b) having a head (3a, 3b) and guided in sealing-tight manner in a sleeve (2) and co-operating with the sleeve and with a sleeve closure (4) to bound a high-pressure chamber (5) connected for flow purposes via an injection line (8) to an injection valve (9), a suction valve (6a, 6b) having a body (10a, 10b) being disposed in the pump plunger (1a, 1b) near the plunger head (3a, 3b) and the valve body (10a, 10b) comprising a cone (27a, 27b) having a head (11a, 11b), in addition to which the valve body (10a, 10b) is movable into the high-pressure chamber (5) so as to connect it to a suction chamber (21), the travel of the suction valve body (10a, 10b) being limited by a stroke-limiting means, characterised in that at least one pump plunger (1a, 1b) is driven by a camshaft via a roller shaft against the force of a pressure spring, and the means for limiting the stroke of the suction-valve body (10a, 10b) is provided in the region of the valve cone head (11a, 11b), and the suction valve (6a, 6b) is opened and closed without action of a spring and only by using the inertia of the suction-valve body (10a, 10b) and the pressure drop between the high-pressure chamber (5) and the suction chamber (21).

5. A fuel injection apparatus according to claim 4, characterised in that the stroke-limiting means is a pin (28) having a round cross-section and disposed at a minimum distance, determined by the required strength, from the pump plunger head (3a) in a bore (29) in the pump plunger (1a) without clearance, but with clearance in a groove (30) in the valve cone head (11a), and when the suction valve (6a) is closed, the valve cone head (11a) is approximately in the plane of the pump plunger head (3a).

6. A fuel injection apparatus according to claim 5, characterised in that the pin bore (29), starting from a control groove (17) situated on the periphery of the pump plunger (1a), intersects the axis of the pump plunger (1a) at right angles and ends as a blind bore inside the contour of the pump plunger (1a).

7. A fuel injection apparatus according to claim 4, characterised in that the stroke-limiting means is a pin (28a) having a preferably square cross-section and secured without clearance, preferably by welding, in a groove (31) of similar cross-section formed in the pump plunger head (3b), and is disposed with clearance in operative connection with a rectangular groove (32) in the valve cone head (11b), and when the suction valve (6b) is closed, the valve cone head (11b), the pump plunger (3b) and the top surface of the pin (28a) are approximately in the same plane.

## Revendications

1. Dispositif d'injection de carburant, de préférence pour des moteurs à combustion interne Diesel, avec un arbre qui entraîne au moins un piston plongeur de pompe (1), qui comporte un fond de piston plongeur de pompe (3) et qui est guidé de façon étanche dans une douille de piston plongueur de pompe (2) et délimite conjointement avec celle-ci ainsi qu'avec une fermeture de douille de piston plongeur de pompe (4) une chambre haute pression (5), qui par l'intermédiaire d'une canalisation d'injection (8) est en liaison d'écoulement avec une soupape d'injection (9), tandis que dans le piston plongeur de pompe (1) est disposée, au voisinage du fond (3) de ce piston plongeur de pompe, une soupape d'aspiration (6) avec un corps de soupape d'aspiration (10), et le corps de soupape d'aspiration (10) comporte un cône de soupape (27) avec un fond de cône de soupape (11), qui est chargé par un ressort de pression de soupape d'aspiration disposé dans la chambre haute pression (5), cependant que le corps de soupape d'aspiration (10) est susceptible d'être déplacé à l'intérieur de la chambre haute pression (5) et relie ainsi celle-ci à une chambre d'aspiration (21), dispositif d'injection de carburant caractérisé en ce que le piston plongeur de pompe (1) prévu à au moins un exemplaire, est entraîné contre l'action d'un ressort de pression par une came d'un arbre à came pour établir la pression d'injection, et en ce que le ressort de pression de la soupape d'aspiration revêt la forme d'un ressort de pression en forme de cône (7) avec des spires (26) élastiques ainsi qu'avec une extrémité pointue (7a) et une extrémité tronquée (7b), l'extrémité pointue (7a) coopérant avec le fond du cône de soupape (11) tandis que l'extrémité tronquée (7b) coopère avec la fermeture (4) de la douille du piston plongeur de pompe, et les spires du ressort de pression (7) sont réalisées de façon qu'elles soient poussées les unes dans les autres lors de la course de la pompe du piston plongeur de pompe.

2. Dispositif d'injection de carburant selon la revendication 1, caractérisé en ce que le ressort de pression en forme de cône (7), qui comporte un fil métallique de ressort avec une section transversale de préférence, rectangulaire, forme dans la position de point mort haut du piston plongeur de pompe (1), un disque à peu près plan qui est à une distance minimale du fond (3) du piston plongeur de pompe et de la fermeture (4) de la douille du piston plongeur de pompe, tandis que le diamètre externe de l'extrémité tronquée (7b) du ressort de pression conique (7) correspond approximativement au diamètre du piston plongeur de pompe (1) et que ces différentes spires (26) sont disposées, à l'état comprimé, à une distance réciproque minimale.

3. Dispositif d'injection de carburant selon une des précédentes revendications, caractérisé en ce que le fond (11) du cône de soupape forme avec le fond (3) du piston plongeur de pompe, une surface lisse à peu près continue lorsque la soupape d'aspiration (6) est fermée.

4. Dispositif d'injection de carburant, de préférence pour des moteurs à combustion interne Diesel, avec un arbre qui entraîne au moins un piston plongeur de pompe (la, 1b), lequel comporte un fond de piston plongeur de pompe (3a, 3b) et est guidé de façon étanche dans une douille de piston plongeur de pompe (2) et délimite avec celle-ci ainsi qu'avec une fermeture de douille de piston plongeur de pompe (4), une chambre haute pression (5), qui par l'intermédiaire d'une canalisation d'injection (8) est en liaison d'écoulement avec une soupape d'injection (9), tandis que dans le piston plongeur de pompe (1a, 1b), au voisinage du fond (3a, 3b) de ce piston plongeur de pompe, est disposée une soupape d'aspiration (6a, 6b) avec un corps de soupape d'aspiration (10a, 10b), et ce corps de soupape d'aspiration (10a, 10b) comporte un cône de soupape (27a, 27b) avec un fond de cône de soupape (11a, 11b), cependant que le corps de soupape d'aspiration (10a, 10b) est susceptible d'être déplacé à l'intérieur de la chambre haute pression (5), et relie ainsi cette chambre haute pression (5) à une chambre d'aspiration (21), tandis que la course du corps de soupape d'aspiration (10a, 10b) est limitée par un moyen de limitation de course, dispositif caractérisé en ce que le piston plongeur de pompe (1a, 1b) existant à au moins un exemplaire est entraîné par un arbre à came par l'intermédiaire d'un poussoir à galets contre l'action d'un ressort de pression et en ce que le moyen de limitation de la course pour le corps de soupape d'aspiration (10a, 10b) est prévu au voisinage du fond conique de soupape (11a, 11b), et en ce que la soupape d'aspiration (6a, 6b) est ouverte et fermée sans l'intervention d'un ressort et uniquement en utilisant l'inertie de masse du corps de soupape d'aspiration (10a, 10b) et la chute de pression entre la chambre haute pression (5) et la chambre d'aspiration (21).

5. Dispositif d'injection de carburant selon la revendication 4, caractérisé en ce que comme moyen de limitation de la course, il est prévu une broche (28) de section transversale ronde, qui est disposée, d'une part, sans jeu dans un perçage (29) du piston plongeur de pompe (la) à la distance minimale du fond (3a) du piston plongeur de pompe compatible avec la solidité de ce piston, et, d'autre part, avec du jeu dans une gorge (30) du fond (11a) du cône de soupape, cependant que ce fond (11a) du cône de soupape se situe à peu près dans le plan du fond (3a) du piston plongeur de pompe lorsque la soupape d'aspiration (6a) est fermée.

6. Dispositif d'injection de carburant selon la revendication 5, caractérisé en ce que le perçage (29), en partant d'une gorge de commande (17) disposée à la périphérie du piston plongeur de pompe (1a), croise à angle droit l'axe du piston plongeur de pompe (1a) et se termine en tant que perçage borgne à l'intérieur du contour du piston plongeur de pompe (1a).

7. Dispositif d'injection de carburant selon la revendication 4, caractérisé en ce qu'il est prévu comme moyen de limitation, une broche (28a) ayant de préférence une section transversale quadratique et qui est fixée sans jeu et, de préférence, par soudage, dans une gorge de broche (31) de même section transversale, usinée dans le fond (3b) du piston plongeur de pompe, et cette broche coopère, avec du jeu, avec une gorge rectangulaire (32) du fond (11b) du cône de soupape, ce fond (11b) de cône de soupape, le fond (3b) du piston plongeur de pompe et la face supérieure de la broche (28a) se situant à peu près dans un même plan lorsque la soupape d'aspiration (6b) est fermée.
